# FASCICULE DE BREVET EUROPEEN

(11) **EP 1 228 497 B1**
(45) Date de publication et mention de la délivrance du brevet: **21.05.2003**
(21) Numéro de dépôt: 00962631.8
(22) Date de dépôt: 14.09.2000
(51) Int. Cl.: G09F 7/04, G09F 15/00, G09F 1/12

(54) **APPAREIL ET ELEMENT D'AFFICHAGE VISUEL**
APPARAT UND ELEMENT ZUR VISUELLEN ANZEIGE
VISUAL DISPLAY APPARATUS AND ELEMENT

(30) Priorité: 17.09.1999 FR 9911682
(43) Date de publication de la demande: 07.08.2002
(73) Titulaire: Traux-Binsse, Marie-Laure, 92200 Neuilly-sur-Seine (FR)
(72) Inventeur: Traux-Binsse, Marie-Laure, 92200 Neuilly-sur-Seine (FR)
(74) Mandataire: Arnaud, Jean Pierre Alfred
(86) Numéro de dépôt international: FR0002534
(87) Numéro de publication internationale: WO01022389

(56) Documents cités:
- WO-A-92/05324
- GB-A- 2 117 156
- US-A- 4 471 548
- US-A- 4 475 300

## Description

La présente invention concerne de façon générale un appareil d'affichage visuel, notamment destiné à la décoration de vitrines ou de stands d'exposition.

On connaît déjà de nombreux appareils d'affichage visuel dont le rôle est essentiellement de supporter un élément d'affichage, par exemple publicitaire ou donnant des informations. Lorsque les informations changent fréquemment, par exemple dans le cas d'affichages publicitaires ou sur des stands d'exposition, il est essentiel de pouvoir remplacer le message visuel porté par l'élément d'affichage visuel sans avoir à remplacer l'ensemble de l'appareil d'affichage visuel.

On connaît ainsi, par exemple, d'après le document US-A-4 475 300, un système ayant des visuels disposés entre deux plaques de support qui portent plusieurs dispositifs de fixation en direction verticale.

On connaît déjà le collage d'affiches sur des panneaux d'affichage. Ces affiches, bien que peu coûteuses, présentent l'inconvénient d'avoir une résistance réduite, et de nécessiter un matériel spécial pour leur mise en place. En outre, l'aspect de l'affichage finalement obtenu est souvent peu satisfaisant.

On connaît aussi déjà l'affichage par des bannières ; celles-ci ont l'inconvénient de ne pas toujours garder leur position, car elles sont sensibles aux déplacements d'air.

On connaît aussi toutes sortes de dispositifs de fixation à bandes aimantées, par exemple du type décrit dans le document WO 92 05324.

On connaît aussi, d'après le document US-A-4 471 548, un cadre portatif et pliant d'affichage auquel un visuel souple est fixé par des bandes de matériau magnétique plaquées en position quelconque.

Cependant, il est essentiel, pour ce genre d'appareil d'affichage visuel, que l'aspect obtenu soit très net et propre. Il faut donc que le visuel soit parfaitement positionné. Il faut cependant aussi que le remplacement du message visuel soit très simple.

L'invention concerne donc un appareil d'affichage visuel dans lequel la simplicité de fixation est obtenue par l'absence de tout organe mobile, autre que l'ensemble de l'élément d'affichage visuel amovible, et la netteté de l'affichage visuel est obtenue grâce à une fixation entièrement cachée.

Plus précisément, l'invention concerne un appareil d'affichage visuel, du type qui comporte un bâti de support relativement permanent et au moins un élément remplaçable d'affichage visuel, du type dans lequel le bâti comporte un panneau plat destiné à être disposé en direction sensiblement verticale et comportant un premier dispositif de fixation, caractérisé en ce que l'élément remplaçable d'affichage visuel comporte une plaque plate sensiblement rigide mais flexible destinée à être disposée contre le panneau du bâti et comportant un second dispositif de fixation, le premier dispositif de fixation comporte une rainure, la rainure comprenant une première partie qui, dans la position de fonctionnement de l'appareil, est destinée à être sensiblement horizontale et comporte un premier dispositif de maintien, et au moins une seconde partie disposée plus bas que la première partie et comportant un second dispositif de maintien, et le second dispositif de fixation comporte au moins une première partie de baguette destinée à se loger dans la première partie de rainure et à être retenue par le premier dispositif de maintien et au moins une seconde partie de baguette destinée à se loger dans une partie au moins de la seconde partie de rainure et à être retenue par le second dispositif de maintien.

De préférence, la rainure au moins et les dispositifs de maintien sont entièrement cachés par la plaque de l'élément d'affichage visuel.

Dans un mode de réalisation avantageux, le premier et le second dispositif de maintien sont des éléments de fixation par aimants, tels que l'un des dispositifs de maintien comprend au moins un organe aimanté et l'autre comprend un organe ferromagnétique. Par exemple, la première partie de baguette au moins est formée d'un feuillard d'acier, et le premier dispositif de maintien au moins comporte au moins un aimant incorporé au panneau dans la première partie de rainure au moins.

Il est avantageux que la face de l'aimant incorporé au panneau dans la rainure soit en retrait par rapport au fond de la rainure, afin que l'aimant ne colle pas à la baguette.

Il est avantageux que la seconde partie de la rainure corresponde à une partie au moins du périmètre de l'élément d'affichage visuel. Dans un exemple, l'élément d'affichage visuel a la forme d'un rectangle et la seconde partie de la rainure correspond à une partie au moins des deux côtés verticaux.

Il est aussi avantageux que le panneau plat soit à base de bois, les rainures étant formées par fraisage.

Dans une variante de réalisation, le panneau comporte une rainure au moins et un dispositif de maintien au moins sur chacune de ses deux grandes faces.

Il est avantageux que la plaque plate soit une feuille sensiblement rigide mais flexible, par exemple formée de carton ou de matière plastique. Elle a avantageusement une épaisseur de l'ordre de 1 mm.

L'invention concerne aussi un élément d'affichage visuel pour appareil selon les paragraphes précédents, dans lequel la plaque plate est une feuille rectangulaire sensiblement rigide mais flexible, formée de matière plastique, et comprenant une première partie de baguette disposée près d'un premier bord, et deux secondes parties de baguette disposées chacune le long d'une partie au moins d'un bord adjacent au premier bord.

De préférence, les parties de baguette sont légèrement en retrait vers l'intérieur par rapport au bord adjacent, et elles sont avantageusement munies d'un revêtement protecteur diélectrique.

D'autres caractéristiques et avantages de l'invention ressortiront mieux de la description qui va suivre d'exemples de réalisation, faite en référence au dessin annexé sur lequel :
la figure 1 représente, sous forme éclatée, un appareil d'affichage visuel selon l'invention comprenant un bâti de support et un élément remplaçable d'affichage ; et
la figure 2 est une coupe d'une partie du dispositif de fixation de l'appareil d'affichage de la figure 1.

On a représenté sur la figure 1 un bâti de support essentiellement formé d'un panneau plat 10, et un élément d'affichage visuel essentiellement formé d'une plaque 12.

Le panneau d'affichage 10 comporte une rainure 14 qui délimite une partie supérieure qui, en position de fonctionnement, est horizontale, et deux parties verticales. La rainure, en forme en U retourné, correspond à une partie du périmètre de la plaque 12 qui doit lui être fixée. La plaque 12 porte des parties de baguette 18 à des emplacements correspondant à une partie au moins de la rainure 16.

On se réfère maintenant à la figure 2 qui représente plus en détail la fixation de la plaque 12 au panneau 10. Sur la figure 2, la plaque 12 est solidaire d'une partie de baguette 18, avantageusement formée d'un feuillard d'acier muni d'un revêtement diélectrique, par exemple de peinture noire, et collée à la feuille 12. La partie de baguette 18 comprend une première partie placée près d'un petit côté de la feuille 12, et deux secondes parties placées le long des grands côtés de la feuille 12. L'épaisseur de la partie de baguette 18 est pratiquement égale à la profondeur de la rainure 14, par exemple à 2 mm.

Le panneau 10 comporte, au fond de la rainure, des aimants 16 dont la face la plus proche du fond de la rainure est de préférence un peu en retrait par rapport à ce fond, de quelques dixièmes de millimètre. De cette manière, lorsque la partie de baguette 18 est placée dans la rainure, elle est attirée par les aimants 16 mais ne vient pas à leur contact.

Lors de l'utilisation de l'appareil d'affichage visuel, une fois que le bâti a été mis en position, l'élément d'affichage visuel est simplement présenté sur la rainure, puis libéré. Le poids de l'élément visuel peut provoquer alors un glissement de celui-ci contre le panneau 10, si bien que la partie inférieure de la partie supérieure de la baguette 18 vient en appui contre le bord inférieur de la rainure supérieure. Par ailleurs, l'élément visuel est retenu par les forces d'attraction exercées par les aimants 16 incorporés au panneau.

L'appareil d'affichage visuel représenté sur les figures 1 et 2 n'est qu'un mode de réalisation préféré qui peut être l'objet de nombreuses variantes.

Ainsi, bien qu'on ait représenté les dispositifs de maintien de l'élément d'affichage et du bâti sous forme d'aimants solidaires des panneaux 10 et de parties de baguette métalliques solidaires de la feuille 12, la disposition peut être inversée, c'est-à-dire que les parties de baguette peuvent elles-mêmes être aimantées, et la rainure peut comporter soit des plots ferromagnétiques soit, en fond de rainure, d'autres parties de baguette ferromagnétiques. De cette manière, il existe toujours une attraction entre les dispositifs de maintien solidaires d'une part du bâti et d'autre part de l'élément d'affichage visuel.

Lorsque le panneau est formé de métal ferreux, les parties de baguette sont de préférence aimantées, localement ou entièrement, et sont ainsi attirées par le panneau.

Bien qu'on ait représenté des parties de baguette sur trois côtés d'une plaque rectangulaire, et bien qu'il soit avantageux qu'une partie de baguette soit placée à la partie supérieure pour supporter éventuellement le poids de l'élément d'affichage visuel, ces caractéristiques ne sont pas nécessaires.

Par exemple, au lieu de deux parties de baguette verticales d'un dispositif de la figure 1, une seule partie de baguette pourrait être placée au milieu de la plaque 12, avec une rainure correspondante sur le panneau 10. Il est cependant préférable que les parties de baguette soient placées à proximité du bord de la plaque 12, et que la plaque 12 déborde des parties de baguette afin que, lorsque l'élément d'affichage visuel est en position sur le panneau 10, la plaque cache les bords de la rainure, comme indiqué par exemple sur la figure 2 sur laquelle on note que le bord de la plaque 12 dépasse du bord de la rainure 14. De cette manière, la plaque 12 paraît appliquée contre le panneau 10, sans interstice ni espace au bord.

Bien qu'on ait représenté un panneau rectangulaire, d'autres configurations sont possibles. Les seules caractéristiques indispensables sont, d'une part, que les rainures permettent le support du poids de l'élément d'affichage visuel et, d'autre part, qu'elles maintiennent la plaque afin qu'elle ne s'écarte pas excessivement du panneau 10. Par exemple, dans le cas d'un panneau en losange ayant une pointe en haut, il serait possible soit d'utiliser une partie de baguette horizontale ne suivant pas un bord du losange, soit d'utiliser des parties de baguette suivant les bords supérieurs en formant un angle de sommet tourné vers le haut (cette dernière variante ne fait pas partie de l'invention telle que revediquée).

Une autre caractéristique avantageuse de l'invention est qu'il n'est pas nécessaire de placer de baguette à la partie inférieure de la plaque. En effet, une telle disposition ne serait nécessaire que si la plaque était très souple. Selon une caractéristique avantageuse de l'invention, la plaque est relativement rigide, par exemple sous forme d'un carton relativement fort ou d'une feuille de matière plastique, par exemple ayant une épaisseur de l'ordre de 1 ou 2 mm.

Bien qu'il soit possible d'utiliser des aimants de forme allongée, le mode de réalisation représenté sur les figures 1 et 2, sur lesquelles des petits aimants sous forme de plots circulaires sont incorporés au panneau 10, est très avantageux car il permet un dosage de la force de retenue par simple variation du nombre de plots aimantés nécessaire. Par exemple, dans le cas de l'appareil d'affichage représenté sur la figure 1, lorsque la plaque 12 a une surface de l'ordre d'un mètre carré, une retenue efficace est obtenue avec neuf aimants seulement sous forme de plots de 8 mm de diamètre.

En outre, bien qu'on ait représenté le panneau 10 avec une rainure d'un seul côté, il est possible de former une rainure 14 de chaque côté du panneau 10 et de placer ainsi un élément d'affichage visuel de chaque côté du panneau 10.

Bien entendu, le panneau 10, surtout lorsqu'il a une forme autre que rectangulaire, peut notamment constituer une partie d'un stand d'exposition.

L'invention concerne aussi un élément d'affichage visuel destiné à un tel appareil.

Ainsi, l'invention a des applications industrielles dans les domaines de l'affichage visuel, notamment publicitaire, et des stands d'exposition.

Il est bien entendu que l'invention n'a été décrite et représentée qu'à titre d'exemple préférentiel et qu'on pourra apporter toute équivalence technique dans ses éléments constitutifs sans pour autant sortir de son cadre tel que défini par les revendications.

## Revendications

1. Appareil d'affichage visuel, du type qui comporte un bâti de support relativement permanent et au moins un élément remplaçable d'affichage visuel, du type dans lequel le bâti comporte un panneau plat (10) destiné à être disposé en direction sensiblement verticale et comportant un premier dispositif de fixation, **caractérisé en ce que**
l'élément remplaçable d'affichage visuel comporte une plaque plate sensiblement rigide mais flexible (12) destinée à être disposée contre le panneau (10) du bâti et comportant un second dispositif de fixation,
le premier dispositif de fixation comporte une rainure (14), la rainure comprenant une première partie qui, dans la position de fonctionnement de l'appareil, est destinée à être sensiblement horizontale et comporte un premier dispositif de maintien, et au moins une seconde partie disposée plus bas que la première partie et comportant un second dispositif de maintien, et
le second dispositif de fixation comporte au moins une première partie de baguette (18) destinée à se loger dans la première partie de rainure et à être retenue par le premier dispositif de maintien et au moins une seconde partie de baguette destinée à se loger dans une partie au moins de la seconde partie de rainure et à être retenue par le second dispositif de maintien.

2. Appareil selon la revendication 1, **caractérisé en ce que** la rainure (14) au moins et les dispositifs de maintien sont entièrement cachés par la plaque (12) de l'élément d'affichage visuel.

3. Appareil selon l'une des revendications 1 et 2, **caractérisé en ce que** le premier et le second dispositif de maintien sont des éléments de fixation par aimants (16).

4. Appareil selon la revendication 3, **caractérisé en ce que** l'un des dispositifs de maintien comprend au moins un organe aimanté (16) et l'autre comprend un organe ferromagnétique.

5. Appareil selon l'une des revendications 3 à 4, **caractérisé en ce que** la première partie de baguette (18) au moins est formée d'un feuillard d'acier, et le premier dispositif de maintien au moins comporte au moins un aimant (16) incorporé au panneau (10) dans la première partie de rainure au moins.

6. Appareil selon l'une quelconque des revendications 3 à 5, **caractérisé en ce que** la face de l'aimant (16) incorporé au panneau (10) dans la rainure (14) est en retrait par rapport au fond de la rainure (14).

7. Appareil selon l'une quelconque des revendications précédentes, **caractérisé en ce que** la seconde partie de la rainure (14) correspond à une partie au moins du périmètre de l'élément d'affichage visuel.

8. Appareil selon l'une quelconque des revendications précédentes, **caractérisé en ce que** la plaque plate (12) est une feuille sensiblement rigide mais flexible.

9. Elément d'affichage visuel pour appareil selon l'une quelconque des revendications précédentes, **caractérisé en ce que** la plaque plate (12) est une feuille rectangulaire sensiblement rigide mais flexible, formée de matière plastique, et comprenant une première partie de baguette (18) disposée près d'un premier bord, et deux secondes parties de baguette (18) disposées chacune le long d'une partie au moins d'un bord adjacent au premier bord.

10. Elément selon la revendication 9, **caractérisé en ce que** les parties de baguette (18) sont légèrement en retrait vers l'intérieur par rapport au bord adjacent.

## Patentansprüche

1. Vorrichtung zum Sichtaushang, enthaltend einen Rahmen zur relativ dauerhaften Halterung und wenigstens ein austauschbares Sichtaushangselement, wobei der Rahmen eine ebene Tafel (10) enthält, die in einer im wesentlichen vertikalen Richtung angeordnet werden kann und die ein erstes Befestigungsmittel trägt, **dadurch gekennzeichnet,**
**dass** das austauschbare Sichtaushangselement eine ebene, im wesentlichen harte, jedoch biegsame Tafel (12) enthält, die an die Tafel (10) des Rahmens angefügt werden kann und die ein zweites Befestigungsmittel trägt,
**dass** das erste Befestigungsmittel eine Nut (14) aufweist, die einen ersten Teil hat, der in der Funktionsposition der Vorrichtung dazu bestimmt ist, im wesentlichen horizontal angeordnet zu sein und der ein erstes Haltemittel umfasst, und die wenigstens einen zweiten Teil hat, der tiefer als der erste Teil angeordnet ist und der ein zweites Haltemittel umfasst, und
**dass** das zweite Befestigungsmittel wenigstens einen ersten Teil einer Profilleiste (18) umfasst, die dazu bestimmt ist, sich in den ersten Teil der Nut einzufügen und die vom ersten Haltemittel gehalten wird, und das wenigstens einen zweiten Teil einer Profilleiste umfasst, die dazu bestimmt ist, sich wenigstens in einem Teil des zweiten Teils der Nut einzufügen und die vom zweiten Haltemittel gehalten wird.

2. Vorrichtung nach Anspruch 1, **dadurch gekennzeichnet, dass** wenigstens die Nut (14) und die Haltemittel vollständig von der Tafel (12) des Sichtaushangselements abgedeckt sind.

3. Vorrichtung nach einem der vorangegangenen Ansprüche, **dadurch gekennzeichnet, dass** das erste und das zweite Haltemittel Magneten (16) sind.

4. Vorrichtung nach Anspruch 3, **dadurch gekennzeichnet, dass** eines der Haltemittel wenigstens ein Magnet (16) und das andere ein ferromagnetisches Mittel enthält.

5. Vorrichtung nach einem der Ansprüche 3 und 4, **dadurch gekennzeichnet, dass** wenigstens der erste Teil der Profilleiste (18) aus einem Bandeisen gebildet wird, und dass wenigstens das erste Haltelement wenigstens einen Magneten (16) enthält, der in die Tafel (10) in wenigstens dem ersten Teil der Nut eingebaut ist.

6. Vorrichtung nach einem der Ansprüche 3 bis 5, **dadurch gekennzeichnet, dass** die Oberfläche des in die Tafel (10) der Nut (14) eingebauten Magneten (16) gegenüber dem Boden der Nutz (14) zurückgenommen ist.

7. Vorrichtung nach einem der vorangegangenen Ansprüche, **dadurch gekennzeichnet, dass** der zweite Teil der Nut (14) wenigstens hinsichtlich des Umfangs einem Teil des Sichtaushangselements entspricht.

8. Vorrichtung nach einem der vorangegangenen Ansprüche, **dadurch gekennzeichnet, dass** die ebene Tafel (12) ein im wesentlichen harter, jedoch biegsamer Bogen ist.

9. Element zum Sichtaushang für die Vorrichtung nach einem der vorangegangenen Ansprüche, **dadurch gekennzeichnet, dass** die ebene Tafel (12) ein rechtwinkliger, im wesentlichen harter, jedoch biegsamer Bogen ist, der aus Kunststoff gefertigt ist und der einen ersten Teil einer Profilleiste (18) umfasst, die nahe einem ersten Rand angeordnet ist, und der zwei zweite Teile einer Profilleiste (18) umfasst, die jeweils längs wenigstens eines Teils eines an den ersten Rand angrenzenden Randes angeordnet sind.

10. Element nach Anspruch 9, **dadurch gekennzeichnet, dass** die Teile der Profilleiste (18) leicht nach innen gegenüber den angrenzenden Rändern zurückgenommen sind.

## Claims

1. Visual display apparatus of the type comprising a relatively permanent support structure and at least one replaceable visual display element, of the type in which the structure comprises a flat panel (10) for placing in a substantially vertical direction and having a first fixing device, the apparatus being **characterized in that**:
the replaceable visual display element comprises a flat plate (12) that is substantially rigid but flexible, for placing against the panel (10) of the structure and including a second fixing device;
the first fixing device comprises a groove (14), the groove having a first portion which, in the in-use position of the apparatus, is designed to be substantially horizontal and has a first holding device, and at least one second portion disposed lower down than the first portion and including a second holding device; and
the second fixing device comprises at least a first strip portion (18) for being received in the first groove portion and for being retained by the first holding device, and at least one second strip portion for being received in at least a portion of the second groove portion and for being retained by the second holding device.

2. Apparatus according to claim 1, **characterized in that** at least the groove (14) and the holding devices are entirely hidden by the plate (12) of the visual display element.

3. Apparatus according to claim 1 or claim 2, **characterized in that** the first and second holding devices are elements for fixing by means of magnets (16).

4. Apparatus according to claim 3, **characterized in that** one of the holding devices comprises at least one magnetized member (16) and the other comprises a ferromagnetic member.

5. Apparatus according to claim 3 or claim 4, **characterized in that** at least the first strip portion (18) is constituted by steel sheet, and at least the first holding device has at least one magnet (16) incorporated in the panel (10) in at least the first groove portion.

6. Apparatus according to any one of claims 3 to 5, **characterized in that** the face of the magnet (16) incorporated in the panel (10) in the groove (14) is set back from the bottom of the groove (14).

7. Apparatus according to any preceding claim, **characterized in that** the second portion of the groove (14) corresponds to at least a portion of the perimeter of the visual display element.

8. Apparatus according to any preceding claim, **characterized in that** the flat plate (12) is a sheet that is substantially rigid, but flexible.

9. A visual display element for apparatus according to any preceding claim, **characterized in that** the flat plate (12) is a substantially rigid, but flexible rectangular sheet made of plastics material and including a first strip portion (18) disposed close to a first edge, and two second strip portions (18) each disposed along at least a portion of an edge adjacent to the first edge.

10. An element according to claim 9, **characterized in that** the strip portions (18) are set inwards a little from the adjacent edge.
